# EUROPÄISCHE PATENTSCHRIFT

(11) **EP 1 102 908 B1**
(45) Veröffentlichungstag und Bekanntmachung des Hinweises auf die Patenterteilung: **10.04.2002**
(21) Anmeldenummer: 99960685.8
(22) Anmeldetag: 09.07.1999
(51) Int. Cl.: E05C 17/22, E05C 17/30

(54) **TÜRFESTSTELLER**
DOORSTOP
ARRET DE PORTE

(30) Priorität: 10.07.1998 DE 19830945; 20.07.1998 DE 19832502
(43) Veröffentlichungstag der Anmeldung: 30.05.2001
(73) Patentinhaber: ED. Scharwächter GmbH, 42885 Remscheid (DE)
(72) Erfinder: MAGNUS, Nils, D-42859 Remscheid (DE)
(74) Vertreter: Sparing, Rolf Klaus
(86) Internationale Anmeldenummer: DE9902153
(87) Internationale Veröffentlichungsnummer: WO0003110

(56) Entgegenhaltungen:
- EP-A- 0 783 067
- DE-A- 4 130 782
- DE-A- 4 209 876
- DE-A- 4 435 720

## Beschreibung

Die Erfindung betrifft einen Türfeststeller nach dem Oberbegriff des Anspruchs 1.

DE-A-44 35 720 beschreibt einen stufenlosen Kraftwagentürfeststeller, bei dem eine ansteuerbare hilfskraftbeaufschlagte Einrichtung zum Betätigen der Brems- bzw. Feststelleinrichtung vorgesehen ist, woraus ein nicht unbeträchtlicher Aufwand zunächst für die Gestaltung einer einigermaßen zuverlässig und gleichzeitig hinreichend feinfühlig arbeitenden Vorrichrung zur Ansteuerung der die Bremse betätigenden Hilfskraft in Abhängigkeit von den an der Tür angreifenden Öffnungs- bzw. Schließkräften sowie von gegebenenfalls sonstigen Bezugsgrößen für die Beurteilung der Bewegungssituation der Tür entsteht. Diese bekannte Bauart eines stufenlosen Kraftwagentürfeststellers erfordert neben einer notorischen Einrichtung zur Erzeugung einer zur Betätigung der Brems- bzw. Feststelleinrichtung hinreichenden Hilfskraft auch noch einen beträchtlichen elektrischen und elektronischen Installationsaufwand. Die vorgenannte, bekannte Bauart eines stufenlosen Kraftwagentürfeststellers ist daher aufwendig in Einbau, Montage und Wartung.

DE-A-41 30 782 beschreibt einen mit einer elektrischen Hilfskraft betätigten stufenlosen Kraftwagentürfeststeller, dessen Einbau gleichfalls aufwendig ist.

DE-A-42 09 876 beschreibt einen mit einer elektrischen Hilfskraft betätigten stufenlosen Kraftwagentürfeststeller, dessen Einbau gleichfalls aufwendig ist.

Es ist die Aufgabe der Erfindung, einen Türfeststeller nach dem Oberbegriff des Anspruchs 1 zu schaffen, der in kleinbauender Weise eine von einer Elektrik unabhängige und ausreichende Brems- und Haltekraft in Reaktion auf die Bewegungssituationen der Tür reagiert.

Diese Aufgabe wird bei dem eingangs genannten Türfeststeller erfindungsgemäß mit den kennzeichnenden Merkmalen des Anspruchs 1 gelöst.

Die Anordnung der die Bremse beinhaltenden Brems- und Feststelleinrichtung an der Fahrzeugtür ermöglicht eine unmittelbare Ableitung einer zum Lösen der Bremse geeigneten Verstellbewegung für den Bremshebel bzw. bei einem abgewandelten Aufbau der Brems- und Feststelleinrichtung für die Bremse an sich aus der Türbewegung und zwar mit dem Kraftangriff an der Tür einsetzend, ohne daß hierzu eine aufwendige Sensorik oder dgl. und eine gleichermaßen aufwendige Hilfskrafterzeugung erforderlich wäre. Zugleich ergibt sich aus der Unabhängigkeit des Türfeststellers vom elektrischen Bordnetz des Fahrzeuges auch der Vorteil einer ständigen Betriebsbereitschaft. Insbesondere kann ein kleiner Bruchteil der an der Tür zu deren gewollter Bewegung angreifenden Kraft in eine Antriebskraft zum Lösen der unter der Wirkung einer Federkraft in ihrer Haltestellung gehaltenen Brems- und Feststelleinrichtung umgewandelt werden. Weil bei einer Anordnung des Kraftwagentürfeststellers an der Tür zudem keine Kraftübertragungen außerhalb des Feststellergehäuses benötigt werden, kann die Einrichtung vorteilhaft aus wenigen einfachen Teilen aufgebaut und insgesamt innerhalb des Feststellergehäuses untergebracht werden, ohne daß dieses zu groß werdende Abmessungen aufzuweisen braucht.

Vorzugsweise umfaßt die Einrichtung zur Ableitung einer Verstellbewegung bzw. Verstellkraft für den dem Lösen der Brems- und Feststelleinrichtung zugeordneten Verstellnocken bzw. Verstellexcenter aus der Türbewegung einen relativ zu dem die Brems- bzw. Feststelleinrichtung enthaltenden Teil des Feststellergehäuses beweglichen Gehäuseteil, eine in diesem untergebrachte, mit der Spindel zusammenwirkende Steuermutter und eine dieser nachgeschaltete Anordnung zur Erzeugung einer Drehbewegung des Verstellnockens bzw. Verstellexcenters.

In einer zweckmäßigen einfachen Gestaltungsform wird eine Relativbewegung der Tür bzw. des mit dieser verbundenen Festsiellergehäuses gegenüber der Türhaltestange bzw. dem durch eine Spindel gebildeten starren Türhalteglied benutzt, um aus einer an der Tür angreifenden Kraft eine Verstellkraft für den Lösen der Brems- und Feststelleinrichtung abzuleiten, wobei die Relativbewegung zwischen Tür und Türhaltestange bei angezogener Feststellbremse dadurch ermöglicht wird, daß ein die Lagerung der Spindelmutter aufnehmendes Gehäuseteil des Feststellergehäuses an seinen beiden Stirnseiten vermittels elastisch verformbarer Gehäusebereiche bzw. elastisch verformbarer Zwischenglieder relativ zu dessen feststehenden Bereich verschieblich innerhalb des Feststellergehäuses abgestützt ist.

In weiterer Ausgestaltung der Einrichtung zur Ableitung einer Verstellkraft für den die Brems- und Feststelleinrichtung beherrschenden Bremshebel ist ferner vorgesehen, daß die Steuermutter vermittels einer nachgeschalteten Kupplung und eines Stirnradgetriebes mit einer den dem die mit der Spindelmutter zusammenwirkende Band- oder Seilbremse betätigenden Bremshebel zugeordneten Verstellnocken bzw. Verstellexcenter aufweisenden Excenterwelle in Antriebsverbindung steht. Im Einzelnen kann dabei weiter vorgesehen sein, daß die die Steuermutter mit dem nachgeschalteten Stirnradgetriebe verbindende Kupplung durch eine Viskokupplung gebildet ist. In einer abgewandelten Ausführungsform kann aber auch vorgesehen sein, daß die die Steuermutter mit dem nachgeschalteten Stirnradgetriebe verbindende Kupplung durch eine Reibkupplung gebildet ist. Jedenfalls aber ist vorgesehen, daß das vermittels der nachgeschalteten Kupplung von der Steuermutter antreibbare Stirnradgetriebe eine Übersetzung ins Schnelle enthält.

Im Hinblick auf die Tatsache, daß sich aus dem Zusammenwirken der Steuermutter mit dem durch eine Spindel gebildeten starren Türhalteglied je nach Bewegungsrichtung der Tür ein Drehmoment mit unterschiedlicher Kraftrichtung ergibt ist erfindungsgemäß weiter vorgesehen, daß die der den Verstellnocken bzw. Verstellexcenter aufweisenden Excenterwelle zugeordnete Federlast durch zwei gegensinnig gewickelte Wickelfedern aufgebracht wird, wobei die Wickelfedern zueinander und zur Excenterwelle konzentrisch in einer zugeordneten Abteilung des Festellersehäuses angeordnet sind, wobei zweckmäßigerweise weiter vorgesehen ist, daß die beiden Wickelfedern vermittels eines zu dieser radial gerichteten und in diese eingesetzten Mitnehmerbolzens mit der Excenterwelle in Antriebsverbindung stehen. Die beiden Wickelfedem sind im Übrigen über ihre innenliegenden Enden jeweils in einer in einer Stimwand der zugeordneten Abteilung des Festellergehäuses ausgebildeten Ringnut abgestützt.

Mit dem Verstellnocken bzw. Verstellexcenter der Excenterwelle steht der Bremshebel vorzugsweise in der an sich bekannten Art vermittels eines Stößels in Antriebsverbindung.

In vorteilhafter Einzelausgestaltung ist schließlich noch vorgesehen, daß der die der Spindelmutter zugeordnete Feststellbremse aufnehmende Teil des Türfeststellergehäuses an zwischen einem vorderen und einem hinteren Teil des Türfeststellergehäuses angeordneten Zugankern verschieblich geführt ist.

Das Gehäuse des Türfeststellers ist vorzugsweise unabhängig von der jeweiligen Ausgestaltungsform des Feststelleinrichtung in seiner Gesamtheit um eine zur Türschamierachse parallele Achse schwenkbar am Türkörper angeschlagen, wobei ein mit dem Türfeststellergehäuse verbundener und im wesentlichen vertikal ausgerichteter Träger vermittels an seinen beiden Enden angeordneter Lagerzapfen in einem zwei entsprechend beabstandete Lageraugen aufweisenden Lagerbock aufgenommen ist.

Weitere Vorteile und Merkmale der Erfindung ergeben sich aus den Unteransprüchen sowie aus der nachfolgenden Beschreibung.

Die Erfindung wird nachstehend unter Bezugnahme auf die anliegenden Zeichnungen anhand eines bevorzugten Ausführungsbeispiels näher erläutert.
Fig. 1 zeigt eine teilweise aufgebrochene perspektivische Darstellung eines Ausführungsbeispiels eines erfindungsgemäßen stufenlosen Kraftwagentürfeststellers;
Fig. 2 zeigt einen Längsschnitt durch den stufenlosen Kraftwagentürfeststeller aus Fig. 1;
Fig. 3 zeigt einen Schnitt durch den stufenlosen Kraftwagentürfeststeller entlang der Linie III-III in Fig. 2;
Fig. 4 zeigt einen Teilschnitt durch den stufenlosen Kraftwagentürfeststeller entlang der Linie IV-IV in Fig. 2.

Der im Ausführungsbeispiel dargestellte Kraftwagentürfeststeller besteht im wesentlichen aus einem an der strichpunktiert angedeuteten Türsäule 0a um eine zur Türscharnierachse parallele Achse 1 schwenkbar angelenkten, starren und als Gewindespindel 2 ausgebildeten Türhalteglied und einer von diesem durchgriffenen, in einem an der strichpunktiert angedeuteten Tür 0b angelenkten Feststellergehäuse 3 aufgenommenen Brems- bzw. Feststelleinrichtung, wobei die Brems- bzw. Feststelleinrichtung eine über Axiallager 4 drehbar im Feststellergehäuse 3 gelagerte Spindelmutter 5 und ein durch einen Längenabschnitt 6 eines Seiles gebildetes Brems- bzw. Halteteil sowie einen Bremshebel 7 und einen dem Bremshebel 7 zugeordneten Verstellnocken bzw. Verstellexcenter 8 umfaßt.

Der Verstellexcenter 8 wirkt mit dem Bremshebel 7 vermittels eines Stößels 12 zusammen. Der das Brems- bzw. Halteteil der Feststelleinrichtung bildende Längenabschnitt 6 eines Seiles umschlingt die Spindelmutter 5 und ist mit seinen beiden Enden 9 im Bremshebel 7 festgelegt. Eine den Bremshebel 7 in Einrückrichtung der Brems- bzw. Feststelleinrichtung beaufschlagende Federlast wird durch ein in einer unteren Abteilung 13 des Feststellergehäuses 3 untergebrachtes Wickelfederpaar 10 und 11 aufgebracht.

Das Feststellergehäuse 3 ist vermittels eines mit ihm starr verbundenen und im wesentlichen vertikal ausgerichteten Trägers 14 um eine zur Türscharnierachse parallele Achse 15 schwenkbar in einem am Türkörper angeschlagenen Lagerbock 16 abgestützt, wobei an den beiden Enden des Trägers 14 angeordnete Lageraugen 17 von entsprechend beabstandeten Lagerzapfen 18 des Lagerbockes 16 durchgriffen sind.

Das Feststellergehäuse 3 der Feststelleinrichtung umfaßt einen starren und unbeweglich mit dem Träger 14 verbundenen Teil 19 und eine diesem gegenüber beweglichen, die Lagerung der Spindelmutter 5 und den Bremshebel 7 samt Bremsseil 8 aufnehmenden Teil 20, wobei der relativ zum feststehenden Teil 19 bewegliche Teil 20 des Feststellergehauses 3 beidendig vermittels eines Kissens 21 bzw. 22 aus einem elastisch verformbaren Material gegen die ihm zugewandten, innenliegenden Stirnflächen des feststehenden Teiles 19 des Feststellergehäuses 3 abgestützt ist und wobei der bewegliche Teil 20 des Feststellergehäuses 3 auf ihn durchsetzenden, die beiden Bereiche des Feststehenden Teiles 19 des Feststellergehäuses 3 untereinander verbindenden Zugankern 23 verschieblich geführt.

Die Steuerung für das Aus- und Einrücken der Brems- und Feststelleinrichtung des Kraftwagentürfeststellers umfaßt eine mit der Spindel 2 im Eingriff befindliche und drehbar in einer vorderen Abteilung 24 des Feststellergehäuses 3 gelagerte Steuermutter 25, eine dieser nachgeschaltete Viskokupplung 26 und ein von dieser angetriebenes Ritzel 27, welches zusammen mit einem auf dem vorderen Ende einer Excenterwelle 28 angeordneten Zahnrad 29 eine Übersetzung ins Schnelle bewirkende Stirnradpaarung bildet. An ihrem dem Zahnrad 29 abgewandten Ende 30 trägt die Excenterwelle 28 den mit dem Bremshebel 7 zusammenwirkenden Verstellexcenter 8. Mit der Excenterwelle 28 wirken die beiden zu ihr konzentrisch in der Abteilung 13 des beweglichen Teiles 20 des Feststellergehäuses 3 angeordneten Wickelfeder vermittels eines insbesondere aus der Darstellung der Fig. 4 ersichtlichen Mitnehmerbolzens 31 zusammen, wobei der Mitnehmerbolzen 31 durch einen in radialer Ausrichtung in die Excenterwelle eingesetzten Zylinderstift gebildet ist. Andererseits sind die beiden Wickelfedern 10 und 11 über ihre freien Enden in einer in der innen liegenden Stimwandung 32 der Abteilung 13 des Teiles 20 des Feststellergehäuses 3 ausgebildeten Nut 33 derart abgestützt, daß die jeweils entlastete Wickelfeder 10 bzw. 11 keine Rückstellkraft aufbringen kann.

Die Arbeitsweise der Steuerung ist dergestalt, daß unabhängig von dessen Richtung bei einem seiner Größe nach einer gewollten Bewegung entsprechenden Kraftangriff an der Tür das die Brems- und Feststelleinrichtung enthaltende bewegliche Teil 20 des Feststellergehäuses 3 um einen Betrag, welcher der Größe und der Elastizität der Kissen 21 bzw. 22 entspricht, relativ zum feststehenden Teil 19 des Feststellergehauses 3 verschoben wird, so daß die Steuermutter 25 durch die Spindel 3 angetrieben wird, obwohl sich die Brems- und Feststelleinrichtung noch in ihrer eingerückten Haltestellung befindet. Die so erzwungene Drehbewegung der Steuermutter 25 wird vermittels der Viskokupplung 26 in ein Antriebsmoment für das Ritzel 27 umgewandelt, welches seinerseits vermittels des Zahnrades 29 einen Rotationsantrieb der Excenterwelle 28 bewirkt, so daß der an der Excenterwelle 28 angeordnete Verstellexcenter 8 entgegen der ihn beaufschlagenden Wickelfeder 10, 11 den Bremshebel 7 in seine Lösestellung verschwenkt und damit die Wirkung der Brems- und Feststelleinrichtung aufgehoben wird, mit der Folge, daß die Tür frei bewegbar ist. Umgekehrt bricht bei einem Anhalten der Tür das während der Türbewegung durch die Kombination Spindel 2 und Steuermutter 25 erzeugte Drehmoment zusammen, so daß die Viskokupplung 26 keine Antriebsleistung mehr auf das Ritzel 27 übertragen kann, mit der Folge, daß die Wickelfedem 10, 11, die Excenterwelle 28 und damit den an dieser angeordneten Verstellexcenter 8 den Bremshebel 7 in seine der eingerückten Stellung der Brems- und Feststelleinrichtung entsprechende Stellung zurückdrehen, wodurch die Tür nunmehr durch die Brems- und Feststelleinrichtung wieder unbeweglich gehalten ist.

## Patentansprüche

1. Türfeststeller für einen Kraftwagen, umfassend
eine ein starres Türhalteglied bildende, am einen Türanordnungsteil, Tür (0b) oder Türsäule (0a), um eine zur Türscharnierachse parallele Achse (1) schwenkbar angelenkte Spindel (2),
eine der Spindel (2) zugeordnete, an dem anderen Türanordnungsteil in einem feststehenden Feststellergehäuse (3) angeordnete und rotierbar gelagerte Spindelmutter (5), und
eine der Spindelmutter (5) zugeordnete Brems- und Feststelleinrichtung,
wobei die der Spindelmutter (5) zugeordnete Brems- bzw. Feststelleinrichtung durch einen am Außenumfang der in Abhängigkeit von der Türschwenkbewegung rotierend angetriebenen Spindel (2) anliegenden Längenabschnitt (6) eines beidendig mit einem durch einen Bremshebel (7) gebildeten Antriebselement verbundenen Bremsseiles oder Bremsbandes gebildet ist, und
wobei dem Bremshebel (7) als Ausrückeinrichtung ein vermittels Federlast (10, 11) in Einrückrichtung gehaltener und in Abhängigkeit von einer gewollten Türbewegung freigebbarer Verstellnocken bzw. Verstellexcenter (8) zugeordnet ist, derart, daß der Bremshebel (7) bei stillstehender Türe unter der Federlast (10, 11) in seiner der angezogenen Bremse entsprechenden Stellung gehalten bzw. in diese Stellung bewegt wird,
**dadurch gekennzeichnet,**
**daß** die rotierbar gelagerte Spindelmutter (5) in einem an einem der Türanordnungsteile angeordneten Gehäuse (3) untergebracht ist, und daß eine mechanische Einrichtung zur Ableitung der Verstellbewegung für den den Bremshebel (7) entgegen der Federlast (10, 11) in seine der gelösten Bremse entsprechende Stellung verbringenden Verstellnocken bzw. Verstellexcenter (8) aus der Türbewegung vorgesehen ist.

2. Türfeststeller nach Anspruch 1, **dadurch gekennzeichnet, daß** die Einrichtung zur Ableitung einer Versrellbewegung für den Verstellnocken bzw. Verstellexcenter (8) aus der Türbewegung einen relativ zu dem die Brems- bzw. Feststeileinrichtung enthaltenden Teil des Feststellergehäuses (3) beweglichen Gehäuseteil (20), eine in diesem untergebrachte, mit der Spindel (5) zusammenwirkende Steuermutter (25) und eine dieser nachgeschaltete Anordnung (27, 28, 29) zur Erzeugung einer Drehbewegung des Verstellnockens bzw. Verstellexcenters (8) umfaßt.

3. Türfeststeller nach Anspruch 2, **dadurch gekennzeichnet, daß** die Steuermutter (25) vermittels einer nachgeschalteten Kupplung (26) und eines Stirnradgetriebes (27, 29) mit einer den dem die mit der Spindelmutter (5) zusammenwirkende Band- oder Seilbremse (6) betätigenden Bremshebel (7) zugeordneten Verstellnocken bzw. Verstellexcenter (8) aufweisenden Excenterwelle (28) in Antriebsverbindung steht.

4. Türfeststeller nach Anspruch 3, **dadurch gekennzeichnet, daß** die die Steuermutter (25) mit dem nachgeschalteten Stirnradgetriebe (27, 29) verbindende Kupplung durch eine Viskokupplung (26) gebildet ist.

5. Türfeststeller nach Anspruch 3, **dadurch gekennzeichnet, daß** die die Steuermutter (25) mit dem nachgeschalteten Stirnradgetriebe (27, 29) verbindende Kupplung durch eine Reibkupplung gebildet ist.

6. Türfeststeller nach einem der Ansprüche 1 bis 5, **dadurch gekennzeichnet, daß** ein die Lagerung der Spindelmutter (5) aufnehmendes Gehäuseteil (20) des Feststellergehäuses (3) an seinen beiden Stirnseiten vermittels elastisch verformbarer Gehäusebereiche bzw. elastisch verformbarer Zwischenglieder (21, 22) relativ zu dessen feststehenden Bereich (19) verschieblich innerhalb des Feststellergehäuses (3) abgestützt ist.

7. Türfeststeller nach einem der Ansprüche 1 bis 6, **dadurch gekennzeichnet, daß** das vermittels der nachgeschalteten Kupplung (26) von der Steuermutter (5) antreibbare Stirnradgetriebe (27, 29) eine Übersetzung ins Schnelle aufweist.

8. Türfeststeller nach einem der Ansprüche 1 bis 7, **dadurch gekennzeichnet, daß** die einer den Verstellnocken bzw. Verstellexcenter (8) aufweisenden Excenterwelle (28) zugeordnete Federlast durch zwei gegensinnig gewickelte Wickelfedern (10, 11) aufgebracht wird, wobei die Wickelfedern (10, 11) zueinander und zur Excenterwelle (28) konzentrisch in einer zugeordneten Abteilung (13) des Festellergehäuses (3) angeordnet sind.

9. Türfeststeller nach Anspruch 8, **dadurch gekennzeichnet, daß** die beiden Wickelfedem (10, 11) vermittels eines zu dieser radial gerichteten und in diese eingesetzten Mitnehmerbolzens (31) mit der Excenterwelle (28) in Antriebsverbindung stehen.

10. Türfeststeller nach Anspruch 9, **dadurch gekennzeichnet, daß** die beiden Wickelfedern (10, 11) über ihre innenliegenden Enden jeweils in einer in einer Stirnwand (32) der zugeordneten Abteilung (13) des Feststellergehäuses (3) ausgebildeten Ringnut (33) abgestützt sind.

11. Türfeststeller nach einem der Ansprüche 1 bis 10, **dadurch gekennzeichnet, daß** der Bremshebel (7) mit dem Verstellnocken bzw. Verstellexcenter (8) der Excenterwelle (28) vermittels eines Stößels (12) in Antriebsverbindung steht.

12. Türfeststeller nach einem der Ansprüche 1 bis 11, **dadurch gekennzeichnet, daß** der die der Spindelmutter (5) zugeordnete Feststellbremse aufnehmende Teil (20) des Feststellergehäuses (3) an zwischen einem vorderen und einem hinteren Teil des Feststellergehäuses (3) angeordneten Zugankern (23) verschieblich geführt ist.

13. Türfeststeller nach einem der Ansprüche 1 bis 12, **dadurch gekennzeichnet, daß** das Feststellergehäuse (3) in seiner Gesamtheit um eine zur Türscharnierachse parallele Achse (15) schwenkbar an dem Türkörper (0a) angeschlagen ist, wobei ein mit dem Feststellergehäuse (3) verbundener und im wesentlichen vertikal ausgerichteter Träger (14) vermittels an seinen beiden Enden angeordneter Lagerzapfen (18) in einem zwei entsprechend beabstandete Lageraugen (17) aufweisenden Lagerbock (16) aufgenommen ist.

14. Türfeststeller nach einem der Ansprüche 1 bis 13, **dadurch gekennzeichnet, daß** die Brems- und Feststelleinrichtung ein stufenloses Feststellen der Spindel (5) unabhängig von dem Türöffnungswinkel zuläßt.

## Claims

1. Doorstop for a motor vehicle, comprising
a spindle (2) which forms a rigid door-retaining element and is coupled to the one door-assembly part, door (0b) or door pillar (0a), in a manner such that it can pivot about an axis (1) parallel to the door-hinge axis,
a rotatably mounted spindle nut (5) which is assigned to the spindle (2) and is arranged in a fixed doorstop housing (3) on the other door-assembly part, and
a braking and locking device which is assigned to the spindle nut (5),
the braking and locking device which is assigned to the spindle nut (5) being formed by a sectional length (6) of a brake cable or brake band, which sectional length bears against the outer circumference of the spindle (2), which is driven in a rotating manner as a function of the door-pivoting movement, the said brake cable or brake band being connected at both ends to a driving element formed by a brake lever (7), and
an adjusting cam or adjusting eccentric (8) which is retained in the engagement direction by means of a spring load (10, 11) and can be released as a function of a desired door movement being assigned to the brake lever (7) as a disengaging device in such a manner that when the door is stationary, the brake lever (7) is retained under the spring load (10, 11) in its position corresponding to the tightened brake or is moved into this position,
**characterized in**
**that** the rotatably mounted spindle nut (5) is accommodated in a housing (3) arranged on one of the door-assembly parts, and
**that** a mechanical device is provided for deriving, from the door movement, the adjusting movement for the adjusting cam or adjusting eccentric (8) which brings the brake lever (7) counter to the spring load (10, 11) into its position corresponding to the released brake.

2. Doorstop according to claim 1, **characterized in that** the device for deriving, from the door movement, an adjusting movement for the adjusting cam or adjusting eccentric (8) comprises a housing part (20) which can be moved relative to that part of the doorstop housing (3) which contains the braking and locking device, a control nut (25) which is accommodated in the said housing part and interacts with the spindle (5), and an arrangement (27, 28, 29) which is connected downstream of the said control nut and is intended for producing a rotational movement of the adjusting cam or adjusting eccentric (8).

3. Doorstop according to claim 2, **characterized in that** the control nut (25) is in driving connection, by means of a coupling (26) connected downstream and a spur gear (27, 29), with an eccentric shaft (28) having the adjusting cam or adjusting eccentric (8) which is assigned to the brake lever (7) actuating the band or cable brake (6) which interacts with the spindle nut (5).

4. Doorstop according to claim 3, **characterized in that** the coupling connecting the control nut (25) to the spur gear (27, 29) connected downstream is formed by a viscous coupling (26).

5. Doorstop according to claim 3, **characterized in that** the coupling connecting the control nut (25) to the spur gear (27, 29) connected downstream is formed by a friction coupling.

6. Doorstop according to one of claims 1 to 5, **characterized in that** a housing part (20) of the doorstop housing (3), which part accommodates the bearing arrangement of the spindle nut (5), is supported on its two end sides, by means of elastically deformable housing regions or elastically deformable intermediate elements (21, 22), in a displaceable manner within the doorstop housing (3) relative to its fixed region (19).

7. Doorstop according to one of claims 1 to 6, **characterized in that** the spur gear (27, 29), which can be driven by the control nut (5) using the coupling (26) connected downstream, has a step-up.

8. Doorstop according to one of claims 1 to 7, **characterized in that** the spring load which is assigned to an eccentric shaft (28) having the adjusting cam or adjusting eccentric (8) is applied by two flat spiral springs (10, 11) coiled in opposite directions, the flat spiral springs (10, 11) being arranged concentrically with respect to each other and with respect to the eccentric shaft (28) in an assigned section (13) of the doorstop housing (3).

9. Doorstop according to claim 8, **characterized in that** the two flat spiral springs (10, 11) are in driving connection with the eccentric shaft (28) by means of a driving pin (31) which is directed radially with respect to the said shaft and is inserted therein.

10. Doorstop according to claim 9, **characterized in that** the two flat spiral springs (10, 11) are each supported, via their inner ends, in an annular groove (33) formed in an end wall (32) of the assigned section (13) of the doorstop housing (3).

11. Doorstop according to one of claims 1 to 10, **characterized in that** the brake lever (7) is in driving connection with the adjusting cam or adjusting eccentric (8) of the eccentric shaft (28) by means of a tappet (12).

12. Doorstop according to one of claims 1 to 11, **characterized in that** that part (20) of the doorstop housing (3) which accommodates the locking brake assigned to the spindle nut (5) is guided displaceably on tie rods (23) arranged between a front and a rear part of the doorstop housing (3).

13. Doorstop according to one of claims 1 to 12, **characterized in that** the doorstop housing (3) is fitted in its entirety to the door body (0a) in a manner such that it can pivot about an axis (15) parallel to the door-hinge axis, a support (14) which is connected to the doorstop housing (3) and is orientated essentially vertically being held by means of bearing journals (18), arranged at its two ends, in a bearing bracket (16) having two bearing lugs (17) correspondingly spaced apart.

14. Doorstop according to one of claims 1 to 13, **characterized in that** the braking and locking device permits infinitely variable locking of the spindle (5) irrespective of the door-opening angle.

## Revendications

1. Arrêt de porte pour un véhicule, comprenant
une broche **(2)** formant un élément de maintien de porte rigide et montée sur une partie de montage de porte, une porte (**0b**) ou une colonne de porte (**0a**), de manière pivotante, autour d'un axe (**1**) parallèle à l'axe de charnière de la porte,
un écrou de broche **(5)** associé à la broche **(2),** monté sur l'autre partie de montage de porte dans un boîtier d'arrêt **(3)** immobile et monté de manière rotative, et
un dispositif de freinage et d'arrêt associé à l'écrou de broche **(5),**
dans lequel le dispositif de freinage et d'arrêt associé à l'écrou de broche **(5)** est formé par une section de longueur **(6),** adjacente à la périphérie extérieure de la broche **(2)** entraînée en rotation en fonction du mouvement de pivotement de la porte, d'un câble de frein ou ruban de frein relié aux deux extrémités à un élément d'entraînement formé par un levier de freinage **(7),** et
dans le lequel il est associé au levier de freinage **(7),** en tant que dispositif de désenclenchement, un ergot d'ajustement ou excentrique d'ajustement **(8)** tenu au moyen d'une charge de ressort **(10, 11)** dans la direction de prise et pouvant être libéré en fonction d'un mouvement voulu de la porte, de telle manière que, avec la porte immobile, le levier de freinage **(7)** soit tenu sous la charge de ressort **(10, 11)** dans sa position correspondant au frein tiré, respectivement est amené dans cette position,
**caractérisé en ce que**
l'écrou de broche **(5)** monté rotatif est logé dans un boîtier (3) placé sur l'une des parties de montage de porte, **en ce qu'**un dispositif mécanique est prévu pour déduire du mouvement de la porte le mouvement d'ajustement de l'ergot ou excentrique d'ajustement **(8)** qui amène le levier de freinage **(7)** dans la position correspondant au frein libéré de la charge de ressort **(10, 11).**

2. Arrêt de porte selon la revendication 1, **caractérisé en ce que** le dispositif permettant de déduire un mouvement d'ajustement pour l'ergot ou l'excentrique d'ajustement **(8)** à partir du mouvement de la porte comprend une partie de boîtier **(20)** mobile par rapport à la partie du boîtier d'arrêt **(3)** contenant le dispositif de freinage ou d'arrêt, un écrou de commande **(25)** logé dans celle-ci et coopérant avec la broche **(5),** et un système **(27, 28, 29)** placé après celui-ci pour produire un mouvement de rotation de l'ergot ou excentrique d'ajustement **(8).**

3. Arrêt de porte selon la revendication 2, **caractérisé en ce que** l'écrou de commande **(25)** est en liaison d'entraînement, au moyen d'un accouplement **(26)** placé après et d'un mécanisme à pignons droits **(27, 29),** avec un arbre excentrique **(28)** présentant l'ergot ou excentrique d'ajustement **(8)** associé au levier de freinage **(7)** qui actionne le frein à câble ou à ruban **(6)** coopérant avec l'écrou de broche **(5).**

4. Arrêt de porte selon la revendication 3, **caractérisé en ce que** l'accouplement reliant l'écrou de commande **(25)** au mécanisme à pignons droits **(27, 29)** placé après, est formé d'un accouplement viscoélastique **(26).**

5. Arrêt de porte selon la revendication 3, **caractérisé en ce que** l'accouplement reliant l'écrou de commande **(25)** au mécanisme à pignons droits **(27**, **29)** placé après, est formé d'un accouplement à friction.

6. Arrêt de porte selon l'une des revendications 1 à 5, **caractérisé en ce qu'**une partie de boîtier **(20)** du boîtier d'arrêt **(3)** recevant le palier de l'écrou de broche **(5)** s'appuie sur ses deux faces frontales, au moyen de zones de boîtier déformables élastiquement ou d'éléments intermédiaires **(21, 22)** déformables élastiquement, à l'intérieur du boîtier d'arrêt **(3)** d'une manière déplaçable par rapport à sa partie fixe **(19).**

7. Arrêt de porte selon l'une des revendications 1 à 6, **caractérisé en ce que** le mécanisme à pignons droits **(27**, **29)** pouvant être entraîné par l'écrou de commande **(5)** au moyen de l'accouplement **(26)** placé après, présente un rapport de transmission allant vers les vitesses rapides.

8. Arrêt de porte selon l'une des revendications 1 à 7, **caractérisé en ce que** la charge de ressort associée à un arbre excentrique **(28)** présentant l'ergot ou excentrique d'ajustement **(8),** est appliquée par deux ressorts en spirale **(10**, **11)** enroulés en sens inverse, lesdits ressorts en spirale **(10**, **11)** étant disposés de manière concentrique l'un à l'autre et par rapport à l'arbre excentrique **(28)** dans un compartiment associé **(13)** du boîtier d'arrêt **(3).**

9. Arrêt de porte selon la revendication 8, **caractérisé en ce que** les deux ressorts en spirale **(10**, **11)** sont en liaison d'entraînement avec l'arbre excentrique **(28)** au moyen d'un goujon d'entraînement **(31)** orienté radialement par rapport à celui-ci et insérés en lui.

10. Arrêt de porte selon la revendication 9, **caractérisé en ce que** les deux ressorts en spirale **(10**, **11)** s'appuient par leurs extrémités intérieures à chaque fois dans une rainure annulaire **(33)** formée dans une paroi frontale **(32)** du compartiment **(13)** associé du boîtier d'arrêt **(3).**

11. Arrêt de porte selon l'une des revendications 1 à 10, **caractérisé en ce que** le levier de freinage **(7)** est en liaison active avec l'ergot ou excentrique d'ajustement **(8)** de l'arbre excentrique **(28)** au moyen d'un coulisseau **(12)**.

12. Arrêt de porte selon l'une des revendications 1 à 11, **caractérisé en ce que** la partie **(20)** du boîtier d'arrêt **(3)** qui reçoit le frein d'arrêt associé à l'écrou de broche **(5)** passe de manière mobile sur des ancrages **(23)** placés entre une partie avant et une partie arrière du boîtier d'arrêt **(3)**.

13. Arrêt de porte selon l'une des revendications 1 à 12, **caractérisé en ce que** le boîtier d'arrêt **(3)** dans sa globalité est monté sur le corps de porte **(0a)** de manière pivotante autour d'un axe (**15**) parallèle à l'axe de la charnière de porte, un support **(14)** relié au boîtier d'arrêt **(3)** et d'orientation sensiblement verticale étant logé au moyen de tenons **(18)** placés à ses deux extrémités dans un étrier **(16)** présentant deux yeux formant palier **(17)** espacés de manière correspondante.

14. Arrêt de porte selon l'une des revendications 1 à 13, **caractérisé en ce que** le dispositif de freinage et d'arrêt permet une immobilisation en continue de la broche (5) indépendamment de l'angle d'ouverture de la porte.
